# EUROPÄISCHE PATENTSCHRIFT

(11) **EP 4 019 158 B1**
(45) Veröffentlichungstag und Bekanntmachung des Hinweises auf die Patenterteilung: **01.11.2023**
(21) Anmeldenummer: 20216982.7
(22) Anmeldetag: 23.12.2020
(51) Int. Cl.: B21C 47/04, B21C 47/06, B21C 47/34, B65H 18/26

(54) **HASPELEINRICHTUNG FÜR GROSSEN DICKENBEREICH VON METALLBÄNDERN**
REEL DEVICE FOR LARGE THICKNESS RANGE OF METAL STRIPS
DISPOSITIF D'ENROULEMENT POUR UNE PLAGE DE GRANDES ÉPAISSEURS DE BANDES MÉTALLIQUES

(43) Veröffentlichungstag der Anmeldung: 29.06.2022
(73) Patentinhaber: Primetals Technologies Austria GmbH, 4031 Linz (AT)
(72) Erfinder: Bischoff, Matthias, 4400 Steyr (AT); Hofer, Roland, 4204 Reichenau im Muehlkreis (AT); Neumüller, Mathias, 4150 Rohrbach (AT); Ostheimer, Pascal, 4020 Linz (AT); Salzmann, Christoph, 4040 Linz (AT); Schwinghammer, Jan, 4020 Linz (AT)
(74) Vertreter: Metals@Linz

(56) Entgegenhaltungen:
- WO-A1-2008/037408
- WO-A1-2008/083792
- FR-A1- 2 876 365
- JP-A- S49 122 865
- JP-U- S5 491 438

## Beschreibung

### Gebiet der Technik

Die vorliegende Erfindung geht aus von einer Haspeleinrichtung, wobei die Haspeleinrichtung
- einen Haspel mit einem Haspeldorn zum Haspeln eines dem Haspel in einer Zuführrichtung zugeführten Metallbandes,
- eine Haspelschwinge mit einer hinteren Andrückrolle und einem Umlenkschild,
- einen Schwingenantrieb, mittels dessen die Haspelschwinge an den Haspeldorn anstellbar und vom Haspeldorn wegfahrbar ist, und
- eine dem Haspel in der Zuführrichtung gesehen vorgeordnete obere Schachtklappe zum Führen des Metallbandes zum Haspel, und
- einen Klappenantrieb, mittels dessen die obere Schachtklappe derart positionierbar ist, dass sie bei an den Haspeldorn angestellter Haspelschwinge in der Zuführrichtung gesehen vor einer vorderen Andrückrolle der Haspelschwinge angeordnet ist, so dass das Metallband von der vorderen Andrückrolle, der hinteren Andrückrolle und dem Umlenkschild der Haspelschwinge um den Haspeldorn herum gelenkt wird, aufweist.

Die vorliegende Erfindung betrifft weiterhin ein Betriebsverfahren für eine Haspeleinrichtung zum Haspeln eines Metallbandes,
- wobei das Metallband in einer Zuführrichtung einem Haspeldorn zugeführt wird,
- wobei vor dem Haspeln des Metallbandes eine Haspelschwinge zumindest mit einer hinteren Andrückrolle und einem Umlenkschild an den Haspeldorn angestellt wird, so dass die Haspelschwinge das Metallband um den Haspeldorn herum lenkt,
- wobei eine dem Haspel in der Zuführrichtung gesehen vorgeordnete obere Schachtklappe das Metallband zum Haspel führt.

### Stand der Technik

Eine derartige Haspeleinrichtung ist beispielsweise aus der WO 2008/083 792 A1 bekannt. Der US 4 964 587 A ist ein gleichgelagerter Offenbarungsgehalt zu entnehmen.

Die FR 2 876 365 A1 zeigt den Oberbegriff des Anspruchs 1.

### Zusammenfassung der Erfindung

Beim Haspeln von Metallbändern bestehen je nach Dicke des zu haspelnden Metallbandes verschiedene Anforderungen an die Ausgestaltung der Haspeleinrichtung. Zum Haspeln von relativ dünnen Bändern mit einer Dicke von ca. 0,5 mm oder mehr bis maximal ca. 20 mm ist insbesondere die Haspelschwinge derart ausgebildet, dass sie zusätzlich zu der hinteren Andrückrolle keine weitere Andrückrolle aufweist und die obere Schachtklappe zusammen mit der unteren Schachtklappe einen sich zum Haspel hin verjüngenden Öffnungstrichter mit einem relativ kleinen Öffnungswinkel bildet. Zum Haspeln von relativ dicken Bändern mit einer Dicke von mindestens 1,2 mm bis maximal ca. 25 mm (genauer: meist bis 25,4 mm = ein Zoll) ist die Haspelschwinge hingegen derart ausgebildet, dass sie zusätzlich vor der hinteren Andrückrolle eine weitere Andrückrolle - also eine vordere Andrückrolle - aufweist und die obere Schachtklappe zusammen mit der unteren Schachtklappe einen sich zum Haspel hin verjüngenden Öffnungstrichter mit einem relativ großen Öffnungswinkel bildet.

Je nach Ausgestaltung der jeweiligen Haspeleinrichtung können mittels einer Haspeleinrichtung des Standes der Technik somit entweder nur dünne Bänder und mittlere Bänder oder nur mittlere Bänder und dicke Bänder gehaspelt werden, wobei dünne Bänder eine Dicke von ca. 0,5 mm bis ca. 1,2 mm aufweisen, mittlere Bänder eine Dicke von ca. 1,2 mm bis ca. 20 mm aufweisen und dicke Bänder eine Dicke von ca. 20 mm bis ca. 25 mm aufweisen. Hingegen ist es im Stand der Technik nicht möglich, mittels ein und derselben Haspeleinrichtung Bänder zu haspeln, deren Dicke einen beliebigen Wert zwischen ca. 0,5 mm und ca. 25 mm aufweist.

Die Aufgabe der vorliegenden Erfindung besteht darin, eine Haspeleinrichtung der eingangs genannten Art derart weiterzuentwickeln, dass sowohl ein Haspeln von dünnen Bändern als auch ein Haspeln von dicken Bändern und selbstverständlich auch ein Haspeln von mittleren Bändern - also über den gesamten möglichen Dickenbereich von ca. 0,5 mm bis ca. 25 mm - ermöglicht wird.

Die Aufgabe wird durch eine Haspeleinrichtung mit den Merkmalen des Anspruchs 1 gelöst. Vorteilhafte Ausgestaltungen der Haspeleinrichtung sind Gegenstand der abhängigen Ansprüche 2 bis 9.

Erfindungsgemäß wird eine Haspeleinrichtung der eingangs genannten Art dadurch ausgestaltet, dass mittels des Klappenantriebs die obere Schachtklappe alternativ derart positionierbar ist, dass sie bei an den Haspeldorn angestellter Haspelschwinge zwischen dem Haspeldorn und der vorderen Andrückrolle der Haspelschwinge angeordnet ist, so dass das Metallband nur von der hinteren Andrückrolle und dem Umlenkschild der Haspelschwinge um den Haspeldorn herum gelenkt wird.

Dadurch können je nachdem, ob ein dünnes oder ein dickes Metallband gehaspelt werden soll, die Geometrie der Haspeleinrichtung vor dem Haspel und die effektiv wirksame Ausgestaltung der Haspelschwinge nach Bedarf eingestellt werden. Zum Haspeln eines mittleren Metallbandes können nach Belieben die eine oder die andere Geometrie und effektiv wirksame Ausgestaltung eingestellt werden.

Vorzugsweise wirkt der Klappenantrieb einseitig auf ein Gelenk eines Kniehebelsystems, dessen eines Ende mit der oberen Schachtklappe gelenkig verbunden ist und dessen anderes Ende relativ zum Haspel ortsfest gelenkig gelagert ist. Dadurch werden zum einen eine günstige Kraftumleitung und zum anderen ein vorteilhafter Einbau des Klappenantriebs ermöglicht.

Vorzugsweise ist der Klappenantrieb mit einem Ende gelenkig an der Haspelschwinge befestigt. Dadurch ändert sich die Positionierung dieses Endes der oberen Schachtklappe relativ zur Haspelschwinge nicht. Vielmehr wird dieses Ende auch bei einer Ansteuerung des Schwingenantriebs und/oder des Klappenantriebs relativ zur Haspelschwinge nicht bewegt. Dies vereinfacht die Kinematik.

Der Klappenantrieb kann insbesondere als Hydraulikzylindereinheit ausgebildet sein. Dies ermöglicht eine schnelle, genaue und robuste Verstellung der oberen Schachtklappe.

Vorzugsweise ist vorgesehen,
- dass ein erstes Verbindungselement mit einer ersten Klappenstelle der oberen Schachtklappe und mit einer ersten Schwingenstelle der Haspelschwinge gelenkig verbunden ist und
- dass ein zweites Verbindungselement mit einer zweiten Klappenstelle der oberen Schachtklappe und mit einer zweiten Schwingenstelle der Haspelschwinge gelenkig verbunden ist.

Diese Ausgestaltung ist robust und zuverlässig. Sie bewirkt, dass ein Ansteuern des Klappenantriebs zu einer kreisförmigen Schwenkbewegung der ersten Klappenstelle um die erste Schwingenstelle und gleichzeitig einer kreisförmigen Schwenkbewegung der zweiten Klappenstelle um die zweite Schwingenstelle führt. Die Kombination dieser beiden Bewegungen definiert zusammen mit der Anordnung der Klappenstellen und der Schwingenstellen die Bewegung der oberen Schachtklappe als Ganzes.

Vorzugsweise ist vorgesehen,
- dass die Haspeleinrichtung einen Klappenfortsatz und einen Fortsatzantrieb aufweist,
- dass der Klappenfortsatz mittels des Fortsatzantriebs zwischen einer eingefahrenen und einer ausgefahrenen Stellung positionierbar ist,
- dass bei an den Haspeldorn angestellter Haspelschwinge und zwischen dem Haspeldorn und der vorderen Andrückrolle der Haspelschwinge angeordneter oberer Schachtklappe der Klappenfortsatz in der ausgefahrenen Stellung in der Zuführrichtung gesehen zum Metallband hin an die obere Schachtklappe angrenzend vor der oberen Schachtklappe angeordnet ist und
- dass der Klappenfortsatz in der eingefahrenen Stellung von der oberen Schachtklappe und dem Metallband weggefahren ist, so dass die obere Schachtklappe entgegen der Zuführrichtung bewegbar ist.

Diese Ausgestaltung bewirkt, dass in der ausgefahrenen Stellung des Klappenfortsatzes zum Führen eines dünnen Metallbandes eine Führung über eine relativ große Strecke (nämlich die Länge der oberen Schachtklappe zuzüglich der Länge des Klappenfortsatzes) erreicht wird und in der eingefahrenen Stellung des Klappenfortsatzes die erforderliche Bewegungsfreiheit zum Verfahren der oberen Schachtklappe zwischen der Stellung, in welcher sie die vordere Andrückrolle verdeckt, und der Stellung, in welcher sie die vordere Andrückrolle freigibt, zur Verfügung steht.

Vorzugsweise ist der Klappenfortsatz an seinem vom Haspel am weitesten beabstandeten Ende gelenkig gelagert, so dass das Überführen des Klappenfortsatzes von der eingefahrenen Stellung in die ausgefahrene Stellung und zurück eine Schwenkbewegung um das vom Haspel am weitesten beabstandete Ende des Klappenfortsatzes ist. Diese Ausgestaltung ist konstruktiv einfach und zuverlässig.

Vorzugsweise wirkt der Fortsatzantrieb einseitig auf ein Gelenk eines Kniehebelsystems, dessen eines Ende mit dem Klapenfortsatz gelenkig verbunden ist und dessen anderes Ende relativ zum Haspel ortsfest gelenkig gelagert ist. Dadurch werden zum einen eine günstige Kraftumleitung und zum anderen ein vorteilhafter Einbau des Klappenantriebs ermöglicht.

Der Fortsatzantrieb kann insbesondere als Hydraulikzylindereinheit ausgebildet sein. Dies ermöglicht eine schnelle, genaue und robuste Verstellung des Klappenfortsatzes.

Die Aufgabe wird weiterhin durch ein Betriebsverfahren zum Haspeln eines Metallbandes mit den Merkmalen des Anspruchs 10 mittels einer erfindungsgemäßen Haspeleinrichtung gelöst. Erfindungsgemäß wird ein Betriebsverfahren der eingangs genannten Art dadurch ausgestaltet, dass die Schachtklappe
- entweder für ein dünnes Metallband derart positioniert wird, dass die Schachtklappe zwischen dem Haspeldorn und einer vorderen Andrückrolle der Haspelschwinge angeordnet ist, so dass das Metallband nur von der hinteren Andrückrolle und dem Umlenkschild der Haspelschwinge um den Haspeldorn herum gelenkt wird,
- oder für ein dickes Metallband derart positioniert wird, dass die Schachtklappe in der Zuführrichtung gesehen vor der vorderen Andrückrolle der Haspelschwinge angeordnet ist, so dass das Metallband nicht nur von der hinteren Andrückrolle und dem Umlenkschild der Haspelschwinge, sondern zusätzlich auch von der vorderen Andrückrolle um den Haspeldorn herum gelenkt wird.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1 bis 5: eine Haspeleinrichtung in verschiedenen Einstellungen und
- FIG 6 bis 11: eine Modifikation der Haspeleinrichtung der FIG 1 bis 5 in verschiedenen Einstellungen.

### Beschreibung der Ausführungsformen

Die FIG 1 bis 5 zeigen dieselbe Haspeleinrichtung. Auch die in den FIG 1 bis 5 dargestellten Elemente sind dieselben. Aus diesem Grund sind nur in FIG 1 alle Bezugszeichen eingezeichnet. In den FIG 2 bis 5 sind nur einige wenige Bezugszeichen eingezeichnet, die zum Verständnis und zur Erläuterung erforderlich sind.

Gemäß den FIG 1 bis 5 weist eine Haspeleinrichtung einen Haspel 1 auf. Mittels des Haspels 1 soll ein Metallband 2 gehaspelt werden, das dem Haspel 1 in einer Zuführrichtung x zugeführt wird. Das Metallband 1 kann beispielsweise aus Stahl oder Aluminium bestehen. Zum Haspeln des Metallbandes 2 weist der Haspel 1 einen Haspeldorn 3 auf. Der Haspeldorn 3 kann spreizbar sein. Dies ist allgemein üblich und wird daher nachstehend nicht näher erläutert. Auch der übrige Aufbau des Haspels 1 ist konventioneller Natur und wird daher nicht näher erläutert.

Die Haspeleinrichtung weist weiterhin eine Haspelschwinge 4 auf. Die Haspelschwinge 4 weist ihrerseits eine vordere Andrückrolle 5, eine hintere Andrückrolle 6 und einen Umlenkschild 7 auf. Die Haspeleinrichtung weist weiterhin einen Schwingenantrieb 8 auf. Mittels des Schwingenantriebs 8 kann die Haspelschwinge 4 an den Haspeldorn 3 angestellt werden und von ihm weggefahren werden. Der Schwingenantrieb 8 kann insbesondere als Hydraulikzylindereinheit ausgebildet. Der Begriff "Hydraulikzylindereinheit" wird hierbei im generischen Sinne verwendet. Eine Hydraulikzylindereinheit weist somit mindestens einen Hydraulikzylinder auf. Die Formulierung soll aber ausdrücklich auch die Möglichkeit mit umfassen, dass mehrere Hydraulikzylinder vorhanden sind.

Die Haspelschwinge 4 ist diejenige Haspelschwinge, von der das Metallband 2 beim Anhaspeln zuerst um den Haspeldorn 3 herum geführt wird. Sie wird in Fachkreisen üblicherweise als Haspelschwinge Nummer 1 bezeichnet. In der Regel sind weitere Haspelschwingen vorhanden (in den FIG 1 bis 5 nicht dargestellt). Die Anzahl an weiteren Haspelschwingen liegt meist bei zwei oder drei. Die weiteren Haspelschwingen weisen jeweils mindestens eine Andrückrolle und einen Umlenkschild auf. Sie können konventionell ausgestaltet sein. Die weiteren Haspelschwingen werden daher nachstehend nicht näher erläutert. Sie sind derart angeordnet, dass sie zusammen mit der erstgenannten Haspelschwinge im wesentlichen gleichmäßig um den Umfang des Haspeldorns herum angeordnet sind.

Weiterhin weist die Haspeleinrichtung eine obere Schachtklappe 9 auf. Die obere Schachtklappe 9 ist dem Haspel 1 in der Zuführrichtung x vorgeordnet. Sie dient dem Führen des Metallbandes 2 zum Haspel 1. Schließlich weist die Haspeleinrichtung einen Klappenantrieb 10 auf. Mittels des Klappenantriebs 10 ist die obere Schachtklappe 9 positionierbar. Der Klappenantrieb 10 kann insbesondere als Hydraulikzylindereinheit ausgebildet. Der Begriff "Hydraulikzylindereinheit" wird hierbei wie zuvor im generischen Sinne verwendet.

Die obere Schachtklappe 9 wird als obere Schachtklappe bezeichnet, weil sie während des Haspelns des Metallbandes 2 oberhalb des Metallbandes 2 angeordnet ist. In der Regel ist zusätzlich zur oberen Schachtklappe 9 entsprechend der Darstellung in den FIG 1 bis 4 auch eine untere Schachtklappe 11 vorhanden. Die untere Schachtklappe 11 ist während des Haspelns des Metallbandes 2 unterhalb des Metallbandes 2 angeordnet. Das Metallband 2 wird somit zwischen der oberen und der unteren Schachtklappe 9, 11 zu dem Haspel 1 geführt. Die untere Schachtklappe 11 kann konventionell ausgestaltet sein, insbesondere entsprechend der Darstellung in den FIG 1 bis 5 mehrteilig. Die untere Schachtklappe 11 wird daher nachstehend nicht näher erläutert.

Das Metallband 2 weist eine Dicke d auf. Die Dicke d kann unter 1 mm liegen, beispielsweise bei 0,5 mm oder 0,8 mm. Die Dicke d kann aber auch größere Werte aufweisen, beispielsweise 1,2 mm oder 2,0 mm oder 3,0 mm. Auch noch größere Werte sind möglich. Konkret kann die Dicke d bei Werten von bis ca. 25 mm liegen.

Nachfolgend wird in Verbindung mit den FIG 1 bis 4 zunächst die Vorgehensweise beim Haspeln des Metallbandes 2 erläutert, wenn die Dicke d des Metallbandes 2 einen relativ geringen Wert (minimal wie oben erwähnt, maximal ca. 1,2 mm) aufweist.

Das Metallband 2 wird zunächst über einen Rollgang 12 mit Transportrollen 13 in einer im wesentlichen horizontalen Transportrichtung y einer Treibeinrichtung 14 zugeführt. In der Regel ist die Transportrichtung y exakt horizontal. In Einzelfällen können aber geringfügige Abweichungen von der Horizontalen von wenigen Grad (maximal 5°, in der Regel 2° und weniger) auftreten. Die Treibeinrichtung 14 ist in der Lage, das Metallband 2 von der Transportrichtung y nach unten in die Zuführrichtung x umzulenken. Die Zuführrichtung x ist somit schräg nach unten gerichtet.

Bevor ein Bandkopf 15 die Treibeinrichtung 14 erreicht, wird die Haspeleinrichtung in die in FIG 1 dargestellte Konfiguration gebracht. In dieser Konfiguration ist die Haspelschwinge 4 an den Haspeldorn 3 angestellt. Die hintere Andrückrolle 6 der Haspelschwinge 4 liegt daher am Haspeldorn 3 an bzw. weist vom Haspeldorn 3 einen minimalen Abstand auf, der in der Größenordnung der Dicke d des Metallbandes 2 liegt. Die obere Schachtklappe 9 ist derart positioniert, dass sie zwischen dem Haspeldorn 3 und der vorderen Andrückrolle 5 der Haspelschwinge 4 angeordnet ist. Das Metallband 2 wird daher nur von der hinteren Andrückrolle 6 und dem Umlenkschild 7 um den Haspeldorn 3 herum gelenkt. Die vordere Andrückrolle 5 ist hingegen nicht wirksam.

Während des Haspelns einiger weniger Windungen (in der Regel zwischen drei Windungen und sechs Windungen) bleibt die Haspelschwinge 4 noch an den Haspeldorn 3 angestellt. Sie wird lediglich so weit vom Haspeldorn 3 weg gefahren, dass die jeweils neue Windung des Metallbandes 2 gehaspelt werden kann. Nach dem Haspeln einiger weniger Windungen soll die Haspelschwinge 4 hingegen vom Haspeldorn 3 weg gefahren werden. Zu diesem Zweck wird zunächst - siehe FIG 2 - die Haspelschwinge 4 mittels des Schwingenantriebs 8 ein Stück vom Haspeldorn 3 weg gefahren. Das Verfahren erfolgt so weit, dass die obere Schachtklappe 9 verfahren werden kann, ohne mit dem Metallband 2 zu kollidieren. Sodann wird mittels des Klappenantriebs 10 die obere Schachtklappe 9 verfahren, so dass sie vor der vorderen Andrückrolle 5 angeordnet ist, diese also freigibt. FIG 3 zeigt diesen Zustand, also nach dem Verfahren der oberen Schachtklappe 9. Schließlich wird durch entsprechende Ansteuerung des Schwingenantriebs 8 die Haspelschwinge 4 zurückgezogen. In diesem Zustand, der in FIG 4 dargestellt ist, erfolgt dann das weitere Haspeln des - dünnen - Metallbandes 2.

Nunmehr wird in Verbindung mit den FIG 4 und 5 die Vorgehensweise beim Haspeln des Metallbandes 2 erläutert, wenn die Dicke d des Metallbandes 2 einen relativ großen Wert (minimal ca. 20 mm, maximal ca. 25 mm) aufweist.

Das Metallband 2 wird wie zuvor zunächst über den Rollgang 12 der Treibeinrichtung 14 zugeführt und von der Treibeinrichtung 14 schräg nach unten in die Zuführrichtung x umgelenkt.

Bevor der Bandkopf 15 die Treibeinrichtung 14 erreicht, wird die Haspeleinrichtung in die in FIG 5 dargestellte Konfiguration gebracht. In dieser Konfiguration ist die Haspelschwinge 4 an den Haspeldorn 3 angestellt. Die hintere Andrückrolle 6 der Haspelschwinge 4 liegt daher am Haspeldorn 3 an bzw. weist vom Haspeldorn 3 einen minimalen Abstand auf, der in der Größenordnung der Dicke d des Metallbandes 2 liegt. Die obere Schachtklappe 9 ist derart positioniert, dass sie in der Zuführrichtung x gesehen vor der vorderen Andrückrolle 5 der Haspelschwinge 4 angeordnet ist. Das Metallband 2 wird daher nicht nur von der hinteren Andrückrolle 6 und dem Umlenkschild 7, sondern zusätzlich auch von der vorderen Andrückrolle 5 geführt und um den Haspeldorn 3 herum gelenkt. Die vordere Andrückrolle 5 ist also wirksam.

Ebenso wie beim Haspeln eines dünnen Metallbandes 2 bleibt die Haspelschwinge 4 während des Haspelns einiger weniger Windungen noch an den Haspeldorn 3 angestellt. Sie wird lediglich so weit vom Haspeldorn 3 weg gefahren, dass die jeweils neue Windung des Metallbandes 2 gehaspelt werden kann. Nach dem Haspeln einiger weniger Windungen wird die Haspelschwinge 4 hingegen vom Haspeldorn 3 weg gefahren. Im Gegensatz zur Vorgehensweise beim Haspeln eines dünnen Metallbandes 2 kann nunmehr jedoch die Haspelschwinge 4 durch entsprechende Ansteuerung des Schwingenantriebs 8 ohne weiteres vollständig zurückgezogen werden, also in den in FIG 4 dargestellten Zustand gebracht werden. In diesem Zustand erfolgt dann das weitere Haspeln des - dicken - Metallbandes 2.

Wenn das Metallband 2 eine Dicke d zwischen ca. 1,2 mm und ca. 20 mm aufweist, kann nach Belieben ein Haspeln des Metallbandes 2 entweder so wie ein Haspeln eines dünnen Metallbandes 2 oder so wie ein Haspeln eines dicken Metallbandes 2 erfolgen.

Die FIG 1 bis 5 zeigen zusätzlich zu der grundlegenden Ausgestaltung der vorliegenden Erfindung zugleich auch einige vorteilhafte Ausgestaltungen. Diese Ausgestaltungen können einzeln und unabhängig voneinander realisiert werden. Sie können nach Bedarf aber auch gemeinsam realisiert werden.

Gemäß den FIG 1 bis 5 wirkt der Klappenantrieb 10 einseitig auf ein Gelenk 16 eines Kniehebelsystems. An dem Gelenk 16 sind zwei Gelenkarme 17, 18 des Kniehebelsystems gelenkig miteinander verbunden. Das Ende des einen Gelenkarms 17 ist mit der oberen Schachtklappe 9 gelenkig verbunden. Das Ende des anderen Gelenkarms 18 ist an einem Befestigungsort 19 gelenkig gelagert. Der Befestigungsort 19 ist relativ zum Haspel 1 ortsfest. Insbesondere ist er nicht an der Haspelschwinge 4 angeordnet.

Weiterhin ist der Klappenantrieb 10 mit einem Ende gelenkig an der Haspelschwinge 4 befestigt. Dieses Ende bewegt sich - siehe insbesondere FIG 4 - somit beim Bewegen der Haspelschwinge 4 entsprechend mit.

Weiterhin ist die obere Schachtklappe 9 mit der Haspelschwinge 4 über ein erstes und ein zweites Verbindungselement 20, 21 verbunden. Konkret ist das erste Verbindungselement 20 mit einer ersten Klappenstelle 22 der oberen Schachtklappe 9 und mit einer ersten Schwingenstelle 23 der Haspelschwinge 4 gelenkig verbunden. In ähnlicher Weise ist das zweite Verbindungselement 21 mit einer zweiten Klappenstelle 24 der oberen Schachtklappe 9 und mit einer zweiten Schwingenstelle 25 der Haspelschwinge 4 gelenkig verbunden. Die erste Klappenstelle 22 ist in der Zuführrichtung x gesehen vor der zweiten Klappenstelle 24 angeordnet. In analoger Weise ist die erste Schwingenstelle 23 in der Zuführrichtung x gesehen vor der zweiten Schwingenstelle 25 angeordnet. Die geschwungene Form des zweiten Verbindungselements 21 dient der Überbrückung einer - nicht dargestellten - Antriebswelle zum Antreiben der vorderen Andrückrolle 5. Der guten Ordnung halber wird darauf hingewiesen, dass die Begriffe "Klappenstelle" und "Schwingenstelle" lediglich darauf hinweisen sollen, an welchem Element sich die jeweilige Stelle befindet, nämlich an der oberen Schachtklappe 9 bzw. an der Haspelschwinge 4. Eine weitergehende Bedeutung ist mit der Begriffswahl nicht verbunden.

Nachfolgend wird in Verbindung mit den FIG 6 bis 11 eine wichtige Modifikation der vorliegenden Erfindung erläutert.

Die wichtige Modifikation der FIG 6 bis 11 baut auf der grundlegenden Ausgestaltung der FIG 1 bis 5 auf. Die oben stehend getroffenen Ausführungen sind also weiterhin gültig. Weiterhin zeigen die FIG 6 bis 11 - analog zu den FIG 1 bis 5 - dieselbe Haspeleinrichtung. Aus diesem Grund sind nur die zusätzlichen Elemente und auch dies nur in FIG 6 mit ihrem jeweiligen Bezugszeichen versehen. In den FIG 7 bis 11 sind nur einige wenige Bezugszeichen eingezeichnet, die zum Verständnis und zur Erläuterung erforderlich sind.

Im Rahmen dieser Modifikation weist die Haspeleinrichtung zusätzlich zu den in Verbindung mit den FIG 1 bis 5 erläuterten Elementen einen Klappenfortsatz 26 auf. Weiterhin weist die Haspeleinrichtung einen Fortsatzantrieb 27 auf. Mittels des Fortsatzantriebs 27 ist der Klappenfortsatz 26 zwischen einer ausgefahrenen Stellung (siehe FIG 6) und einer eingefahrenen Stellung (siehe die FIG 7 bis 11) positionierbar. Der Fortsatzantrieb 27 kann insbesondere als Hydraulikzylindereinheit ausgebildet. Der Begriff "Hydraulikzylindereinheit" wird hierbei wie zuvor im generischen Sinne verwendet. Die obere Schachtklappe 9 ist in der Regel etwas kürzer als bei der Ausgestaltung der FIG 1 bis 5.

Wenn die Haspelschwinge 4 an den Haspeldorn 3 angestellt ist und weiterhin die obere Schachtklappe 9 zwischen dem Haspeldorn 3 und der vorderen Andrückrolle 5 der Haspelschwinge 4 angeordnet ist, ist der Klappenfortsatz 26 in der ausgefahrenen Stellung in der Zuführrichtung x gesehen zum Metallband 2 hin vor der oberen Schachtklappe 9 angeordnet. Der Klappenfortsatz 26 grenzt hierbei (Stoß an Stoß oder mit einem geringen Abstand oder mit einer geringen Überlappung) an die obere Schachtklappe 9 an. Die Anordnung des Klappenfortsatzes 26 vor der oberen Schachtklappe 9 kann insbesondere fluchtend sein. Das Metallband 2 wird also zuerst vom Klappenfortsatz 26 und sodann von der oberen Schachtklappe 9 zum Haspeldorn 3 geführt. In der eingefahrenen Stellung hingegen ist der Klappenfortsatz 26 von der oberen Schachtklappe 9 und dem Metallband 2 weggefahren. Dadurch ist die obere Schachtklappe 9 entgegen der Zuführrichtung x bewegbar.

Nachfolgend wird in Verbindung mit den FIG 6 bis 10 zunächst die Vorgehensweise beim Haspeln des Metallbandes 2 erläutert, wenn die Dicke d des Metallbandes 2 einen relativ geringen Wert aufweist, in der Regel von ca. 1,2 mm oder weniger.

Das Metallband 2 wird zunächst - analog zu der Vorgehensweise bei der Ausgestaltung der FIG 1 bis 5 - über den Rollgang 12 der Treibeinrichtung 14 zugeführt und von der Treibeinrichtung 14 schräg nach unten in die Zuführrichtung x umgelenkt.

Bevor der Bandkopf 15 die Treibeinrichtung 14 erreicht, wird die Haspeleinrichtung in die in FIG 6 dargestellte Konfiguration gebracht. Diese Konfiguration entspricht, soweit es ist die Haspelschwinge 4 und die obere Schachtklappe 9 betrifft, der Konfiguration von FIG 1. Weiterhin ist in dieser Konfiguration der Klappenfortsatz 26 in der ausgefahrenen Stellung angeordnet. Er befindet sich also vor der oberen Schachtklappe 9 und verlängert diese sozusagen.

Bereits unmittelbar nach dem Anhaspeln, also sobald der Bandkopf 15 von der hinteren Andrückrolle 6 und dem Umlenkschild 7 geführt und umgelenkt wird, kann der Klappenfortsatz 26 mittels des Fortsatzantriebs 27 in die eingefahrene Stellung (FIG 7) überführt werden. Die weitere Konfiguration - also insbesondere die Positionierung der Haspelschwinge 4 und der oberen Schachtklappe 9 - wird ebenso wie bei FIG 1 noch beibehalten. Während des Haspelns einiger weniger Windungen bleibt die Haspelschwinge 4 also noch an den Haspeldorn 3 angestellt und wird lediglich so weit vom Haspeldorn 3 weg gefahren, dass die jeweils neue Windung des Metallbandes 2 gehaspelt werden kann.

Nach dem Haspeln einiger weniger Windungen wird die Haspelschwinge 4 vom Haspeldorn 3 weg gefahren. Zu diesem Zweck wird zunächst - siehe FIG 8 - die Haspelschwinge 4 mittels des Schwingenantriebs 8 ein Stück vom Haspeldorn 3 weg gefahren. Sodann wird mittels des Klappenantriebs 10 die obere Schachtklappe 9 verfahren, so dass sie vor der vorderen Andrückrolle 5 angeordnet ist, diese also freigibt. FIG 9 zeigt diesen Zustand, also nach dem Verfahren der oberen Schachtklappe 9. Schließlich wird durch entsprechende Ansteuerung des Schwingenantriebs 8 die Haspelschwinge 4 zurückgezogen. In diesem Zustand, der in FIG 10 dargestellt ist, erfolgt dann das weitere Haspeln des - dünnen - Metallbandes 2.

Nunmehr wird in Verbindung mit den FIG 10 und 11 die Vorgehensweise beim Haspeln des Metallbandes 2 erläutert, wenn die Dicke d des Metallbandes 2 einen relativ großen Wert (minimal ca. 20 mm, maximal ca. 25 mm) aufweist.

Das Metallband 2 wird wie zuvor zunächst über den Rollgang 12 der Treibeinrichtung 14 zugeführt und von der Treibeinrichtung 14 schräg nach unten in die Zuführrichtung x umgelenkt.

Bevor der Bandkopf 15 die Treibeinrichtung 14 erreicht, wird die Haspeleinrichtung in die in FIG 11 dargestellte Konfiguration gebracht. Diese Konfiguration entspricht, soweit es die Haspelschwinge 4 und die obere Schachtklappe 9 betrifft, der Konfiguration von FIG 5. Weiterhin ist in dieser Konfiguration der Klappenfortsatz 26 in der eingefahrenen Stellung angeordnet.

In dieser Konfiguration ist die Haspelschwinge 4 an den Haspeldorn 3 angestellt. Die hintere Andrückrolle 6 der Haspelschwinge 4 liegt daher am Haspeldorn 3 an bzw. weist vom Haspeldorn 3 einen minimalen Abstand auf, der in der Größenordnung der Dicke d des Metallbandes 2 liegt. Die obere Schachtklappe 9 ist derart positioniert, dass sie in der Zuführrichtung x gesehen vor der vorderen Andrückrolle 5 der Haspelschwinge 4 angeordnet ist. Das Metallband 2 wird daher nicht nur von der hinteren Andrückrolle 6 und dem Umlenkschild 7, sondern zusätzlich auch von der vorderen Andrückrolle 5 geführt und um den Haspeldorn 3 herum gelenkt. Die vordere Andrückrolle 5 ist also wirksam.

Ebenso wie beim Haspeln eines dünnen Metallbandes 2 bleibt die Haspelschwinge 4 während des Haspelns einiger weniger Windungen noch an den Haspeldorn 3 angestellt. Sie wird lediglich so weit vom Haspeldorn 3 weg gefahren, dass die jeweils neue Windung des Metallbandes 2 gehaspelt werden kann. Nach dem Haspeln einiger weniger Windungen wird die Haspelschwinge 4 hingegen vom Haspeldorn 3 weg gefahren. Im Gegensatz zur Vorgehensweise beim Haspeln eines dünnen Metallbandes 2 kann nunmehr jedoch die Haspelschwinge 4 durch entsprechende Ansteuerung des Schwingenantriebs 8 ohne weiteres vollständig zurückgezogen werden, also in den in FIG 10 dargestellten Zustand gebracht werden. In diesem Zustand erfolgt dann das weitere Haspeln des - dicken - Metallbandes 2.

Zusammenfassend ausgedrückt: Der Klappenfortsatz 26 wird nur beim Anhaspeln eines dünnen Metallbandes 2 eingeschwenkt, also in die ausgefahrene Stellung gebracht. Nach dem Anhaspeln des dünnen Metallbandes 2 wird er ausgeschwenkt, also in die eingefahrene Stellung gebracht. Beim Haspeln eines dicken Metallbandes 2 bleibt der Klappenfortsatz 26 permanent in der eingefahrenen Stellung.

Wenn das Metallband 2 eine Dicke d zwischen ca. 1,2 mm und ca. 20 mm aufweist kann nach Belieben ein Haspeln des Metallbandes 2 entweder so wie ein Haspeln eines dünnen Metallbandes 2 oder so wie ein Haspeln eines dicken Metallbandes 2 erfolgen.

Die FIG 6 bis 11 zeigen zusätzlich zu der wichtigen Modifikation der vorliegenden Erfindung zugleich auch die bereits in Verbindung mit den FIG 1 bis 5 erläuterten vorteilhaften Ausgestaltungen. Diese Ausgestaltungen können auch bei der Modifikation der FIG 6 bis 11 nach Bedarf einzeln und unabhängig voneinander realisiert werden oder auch nicht realisiert werden. Sie können weiterhin auch gemeinsam realisiert werden. Weiterhin zeigen die FIG 6 bis 11 einige weitere vorteilhafte Ausgestaltungen der wichtigen Modifikation. Diese Ausgestaltungen können einzeln und unabhängig voneinander realisiert werden. Sie können nach Bedarf aber auch gemeinsam realisiert werden.

Entsprechend der Darstellung in den FIG 6 bis 11 ist der Klappenfortsatz 26 an seinem vom Haspel 1 am weitesten beabstandeten Ende 28 gelenkig gelagert. Somit ist das Überführen des Klappenfortsatzes 26 von der eingefahrenen Stellung in die ausgefahrene Stellung und umgekehrt eine Schwenkbewegung um dieses Ende 28.

Weiterhin wirkt der Fortsatzantrieb 27 einseitig auf ein Gelenk 29 eines Kniehebelsystems. An dem Gelenk 29 sind zwei Gelenkarme 30, 31 des Kniehebelsystems gelenkig miteinander verbunden. Das Ende des einen Gelenkarms 30 ist mit dem Klappenfortsatz 26 gelenkig verbunden. Das Ende des anderen Gelenkarms 31 ist an einem Befestigungsort 32 gelenkig gelagert. Der Befestigungsort 32 ist relativ zum Haspel 1 ortsfest. Insbesondere ist er nicht an der Haspelschwinge 4 angeordnet.

Die vorliegende Erfindung weist viele Vorteile auf. Insbesondere können mittels der erfindungsgemäßen Haspeleinrichtung Metallbänder 2 über einen großen Dickenbereich gehaspelt werden. Weiterhin ist der Aufbau wartungsarm, robust und zuverlässig. Schließlich ist auch ohne weiteres ein Umbau bestehender Haspeleinrichtungen möglich.

Obwohl die Erfindung im Detail durch das bevorzugte Ausführungsbeispiel näher illustriert und beschrieben wurde, so ist die Erfindung nicht durch die offenbarten Beispiele eingeschränkt und andere Varianten können vom Fachmann hieraus abgeleitet werden, ohne den Schutzumfang der Ansprüche zu verlassen.

### Bezugszeichenliste

- 1: Haspel
- 2: Metallband
- 3: Haspeldorn
- 4: Haspelschwinge
- 5: vordere Andrückrolle
- 6: hintere Andrückrolle
- 7: Umlenkschild
- 8: Schwingenantrieb
- 9: obere Schachtklappe
- 10: Klappenantrieb
- 11: untere Schachtklappe
- 12: Rollgang
- 13: Transportrollen
- 14: Treibeinrichtung
- 15: Bandkopf
- 16: Gelenk
- 17, 18: Gelenkarme
- 19: Befestigungsort
- 20, 21: Verbindungselemente
- 22, 24: Klappenstellen
- 23, 25: Schwingenstellen
- 26: Klappenfortsatz
- 27: Fortsatzantrieb
- 28: Ende
- 29: Gelenk
- 30, 31: Gelenkarme
- 32: Befestigungsort

- d: Dicke
- x: Zuführrichtung
- y: Transportrichtung

## Patentansprüche

1. Haspeleinrichtung, wobei die Haspeleinrichtung
- einen Haspel (1) mit einem Haspeldorn (3) zum Haspeln eines dem Haspel (1) in einer Zuführrichtung (x) zugeführten Metallbandes (2),
- eine Haspelschwinge (4) mit einer hinteren Andrückrolle (6), einer vorderen Andrückrolle (5) und einem Umlenkschild (7),
- einen Schwingenantrieb (8), mittels dessen die Haspelschwinge (4) an den Haspeldorn (3) anstellbar und vom Haspeldorn (3) wegfahrbar ist,
- eine dem Haspel (1) in der Zuführrichtung (x) gesehen vorgeordnete obere Schachtklappe (9) zum Führen des Metallbandes (2) zum Haspel (1), und
- einen Klappenantrieb (10), mittels dessen die obere Schachtklappe (9) derart positionierbar ist, dass sie bei an den Haspeldorn (3) angestellter Haspelschwinge (4) in der Zuführrichtung (x) gesehen vor der vorderen Andrückrolle (5) der Haspelschwinge (4) angeordnet ist, so dass das Metallband (2) von der vorderen Andrückrolle (5), der hinteren Andrückrolle (6) und dem Umlenkschild (7) der Haspelschwinge (4) um den Haspeldorn (3) herum gelenkt wird, aufweist,
**dadurch gekennzeichnet,**
**dass** mittels des Klappenantriebs (10) die obere Schachtklappe (9) alternativ derart positionierbar ist, dass sie bei an den Haspeldorn (3) angestellter Haspelschwinge (4) zwischen dem Haspeldorn (3) und der vorderen Andrückrolle (5) der Haspelschwinge (4) angeordnet ist, so dass das Metallband (2) nur von der hinteren Andrückrolle (6) und dem Umlenkschild (7) der Haspelschwinge (4) um den Haspeldorn (3) herum gelenkt wird.

2. Haspeleinrichtung nach Anspruch 1,
**dadurch gekennzeichnet,**
**dass** der Klappenantrieb (10) einseitig auf ein Gelenk (16) eines Kniehebelsystems wirkt, dessen eines Ende mit der oberen Schachtklappe (9) gelenkig verbunden ist und dessen anderes Ende relativ zum Haspel (1) ortsfest gelenkig gelagert ist.

3. Haspeleinrichtung nach Anspruch 1 oder 2,
**dadurch gekennzeichnet,**
- **dass** ein erstes Verbindungselement (20) an einer ersten Klappenstelle (22) mit der oberen Schachtklappe (9) und an einer ersten Schwingenstelle (23) mit der Haspelschwinge (4) gelenkig verbunden ist und
- **dass** ein zweites Verbindungselement (21) an einer zweiten Klappenstelle (24) mit der oberen Schachtklappe (9) und an einer zweiten Schwingenstelle (25) mit der Haspelschwinge (4) gelenkig verbunden ist.

4. Haspeleinrichtung nach Anspruch 1, 2 oder 3,
**dadurch gekennzeichnet,**
**dass** der Klappenantrieb (10) mit einem Ende gelenkig an der Haspelschwinge (4) befestigt ist.

5. Haspeleinrichtung nach einem der obigen Ansprüche,
**dadurch gekennzeichnet,**
**dass** der Klappenantrieb (10) als Hydraulikzylindereinheit ausgebildet ist.

6. Haspeleinrichtung nach einem der obigen Ansprüche,
**dadurch gekennzeichnet,**
- **dass** die Haspeleinrichtung einen Klappenfortsatz (26) und einen Fortsatzantrieb (27) aufweist,
- **dass** der Klappenfortsatz (26) mittels des Fortsatzantriebs (27) zwischen einer eingefahrenen und einer ausgefahrenen Stellung positionierbar ist,
- **dass** bei an den Haspeldorn (3) angestellter Haspelschwinge (4) und zwischen dem Haspeldorn (3) und der vorderen Andrückrolle (5) der Haspelschwinge (4) angeordneter oberer Schachtklappe (9) der Klappenfortsatz (26) in der ausgefahrenen Stellung in der Zuführrichtung (x) gesehen zum Metallband (2) hin an die obere Schachtklappe (9) angrenzend vor der oberen Schachtklappe (9) angeordnet ist und
- **dass** der Klappenfortsatz (26) in der eingefahrenen Stellung von der oberen Schachtklappe (9) und dem Metallband (2) weggefahren ist, so dass die obere Schachtklappe (9) entgegen der Zuführrichtung (x) bewegbar ist.

7. Haspeleinrichtung nach Anspruch 6,
**dadurch gekennzeichnet,**
**dass** der Klappenfortsatz (26) an seinem vom Haspel (4) am weitesten beabstandeten Ende (28) gelenkig gelagert ist, so dass das Überführen des Klappenfortsatzes (26) von der eingefahrenen Stellung in die ausgefahrene Stellung und zurück eine Schwenkbewegung ist.

8. Haspeleinrichtung nach Anspruch 6 oder 7,
**dadurch gekennzeichnet,**
**dass** der Fortsatzantrieb (27) einseitig auf ein Gelenk (29) eines Kniehebelsystems wirkt, dessen eines Ende mit dem Klappenfortsatz (26) gelenkig verbunden ist und dessen anderes Ende relativ zum Haspel (1) ortsfest gelenkig gelagert ist.

9. Haspeleinrichtung nach Anspruch 6, 7 oder 8,
**dadurch gekennzeichnet,**
**dass** der Fortsatzantrieb (27) als Hydraulikzylindereinheit ausgebildet ist.

10. Betriebsverfahren zum Haspeln eines Metallbandes (2) mittels einer Haspeleinrichtung nach einem der Ansprüche 1 bis 9,
- wobei das Metallband (2) in einer Zuführrichtung (x) einem Haspeldorn (3) zugeführt wird,
- wobei vor dem Haspeln des Metallbandes (2) eine Haspelschwinge (4) zumindest mit einer hinteren Andrückrolle (6) und einem Umlenkschild (7) an den Haspeldorn (3) angestellt wird, so dass die Haspelschwinge (4) das Metallband (2) um den Haspeldorn (3) herum lenkt,
- wobei eine dem Haspel (1) in der Zuführrichtung (x) gesehen vorgeordnete obere Schachtklappe (9) das Metallband (2) zum Haspel (1) führt, wobei die Schachtklappe (9)
- entweder für ein dünnes Metallband (2) derart positioniert wird, dass die Schachtklappe (9) zwischen dem Haspeldorn (3) und einer vorderen Andrückrolle (5) der Haspelschwinge (4) angeordnet ist, so dass das Metallband (2) nur von der hinteren Andrückrolle (6) und dem Umlenkschild (7) der Haspelschwinge (4) um den Haspeldorn (3) herum gelenkt wird,
- oder für ein dickes Metallband (2) derart positioniert wird, dass die Schachtklappe (9) in der Zuführrichtung (x) gesehen vor der vorderen Andrückrolle (5) der Haspelschwinge (4) angeordnet ist, so dass das Metallband (2) nicht nur von der hinteren Andrückrolle (6) und dem Umlenkschild (7) der Haspelschwinge (4), sondern zusätzlich auch von der vorderen Andrückrolle (5) um den Haspeldorn (3) herum gelenkt wird.

## Claims

1. Coiling device, wherein the coiling device comprises
- a coiler (1) having a coiling mandrel (3) for coiling a metal strip (2) which is fed in a feed direction (x) to the coiler (1),
- a coiling swing arm (4) having a rear pressure roller (6), a front pressure roller (5) and a deflection plate (7),
- a swing arm drive (8) by means of which the coiling swing arm (4) can be lined up with the coiling mandrel (3) and driven away from the coiling mandrel (3),
- an upper duct flap (9) which is arranged upstream of the coiler (1) as seen in the feed direction (x) for the purpose of guiding the metal strip (2) to the coiler (1), and
- a flap drive (10) by means of which the upper duct flap (9) can be positioned in such a way that, when the coiling swing arm (4) is lined up with the coiling mandrel (3), said upper duct flap is arranged upstream of the front pressure roller (5) of the coiling swing arm (4) as seen in the feed direction (x), with the result that the metal strip (2) is deflected around the coiling mandrel (3) by the front pressure roller (5), the rear pressure roller (6) and the deflection plate (7) of the coiling swing arm (4),
**characterized**
**in that**, by means of the flap drive (10), the upper duct flap (9) can alternatively be positioned in such a way that, when the coiling swing arm (4) is lined up with the coiling mandrel (3), said upper duct flap is arranged between the coiling mandrel (3) and the front pressure roller (5) of the coiling swing arm (4), with the result that the metal strip (2) is deflected around the coiling mandrel (3) only by the rear pressure roller (6) and the deflection plate (7) of the coiling swing arm (4).

2. Coiling device according to Claim 1,
**characterized**
**in that** the flap drive (10) acts on one side on a joint (16) of a toggle lever system, one end of which is connected in an articulated manner to the upper duct flap (9) and the other end of which is mounted in an articulated manner so as to be positionally fixed relative to the coiler (1).

3. Coiling device according to Claim 1 or 2,
**characterized**
- **in that** a first connecting element (20) is connected in an articulated manner to the upper duct flap (9) at a first flap point (22) and to the coiling swing arm (4) at a first swing arm point (23), and
- **in that** a second connecting element (21) is connected in an articulated manner to the upper duct flap (9) at a second flap point (24) and to the coiling swing arm (4) at a second swing arm point (25).

4. Coiling device according to Claim 1, 2 or 3,
**characterized**
**in that** one end of the flap drive (10) is fastened in an articulated manner to the coiling swing arm (4).

5. Coiling device according to one of the preceding claims,
**characterized**
**in that** the flap drive (10) is configured in the form of a hydraulic cylinder unit.

6. Coiling device according to one of the preceding claims,
**characterized**
- **in that** the coiling device comprises a flap extension (26) and an extension drive (27),
- **in that** the flap extension (26) can be positioned between a retracted and an extended position by means of the extension drive (27),
- **in that** when the coiling swing arm (4) is lined up with the coiling mandrel (3) and the upper duct flap (9) is arranged between the coiling mandrel (3) and the front pressure roller (5) of the coiling swing arm (4), the flap extension (26) in the extended position is arranged upstream of the upper duct flap (9), as seen in the feed direction (x), so as to adjoin the upper duct flap (9) in the direction of the metal strip (2), and
- **in that** the flap extension (26) in the retracted position has been driven away from the upper duct flap (9) and the metal strip (2), such that the upper duct flap (9) can be moved counter to the feed direction (x).

7. Coiling device according to Claim 6,
**characterized**
**in that** the flap extension (26), at its end (28) furthest away from the coiler (4), is mounted in an articulated manner such that the transfer of the flap extension (26) from the retracted position to the extended position and back is a pivoting movement.

8. Coiling device according to Claim 6 or 7,
**characterized**
**in that** the extension drive (27) acts on one side on a joint (29) of a toggle lever system, one end of which is connected in an articulated manner to the flap extension (26) and the other end of which is mounted in an articulated manner so as to be positionally fixed relative to the coiler (1).

9. Coiling device according to Claim 6, 7 or 8,
**characterized**
**in that** the extension drive (27) is configured in the form of a hydraulic cylinder unit.

10. Operating method for coiling a metal strip (2) by means of a coiling device according to one of Claims 1 to 9,
- wherein the metal strip (2) is fed in a feed direction (x) to a coiling mandrel (3),
- wherein, prior to the coiling of the metal strip (2), at least a rear pressure roller (6) and a deflection plate (7) of a coiling swing arm (4) are lined up with the coiling mandrel (3), such that the coiling swing arm (4) deflects the metal strip (2) around the coiling mandrel (3),
- wherein an upper duct flap (9) which is arranged upstream of the coiler (1) as seen in the feed direction (x) guides the metal strip (2) to the coiler (1), wherein the duct flap (9)
- is either positioned for a thin metal strip (2) in such a way that the duct flap (9) is arranged between the coiling mandrel (3) and a front pressure roller (5) of the coiling swing arm (4), with the result that the metal strip (2) is deflected around the coiling mandrel (3) only by the rear pressure roller (6) and the deflection plate (7) of the coiling swing arm (4),
- or is positioned for a thick metal strip (2) in such a way that the duct flap (9) is arranged upstream of the front pressure roller (5) of the coiling swing arm (4) as seen in the feed direction (x), with the result that the metal strip (2) is deflected around the coiling mandrel (3) not only by the rear pressure roller (6) and the deflection plate (7) of the coiling swing arm (4) but additionally also by the front pressure roller (5).

## Revendications

1. Dispositif de dévidoir, dans lequel le dispositif de dévidoir comprend
- un dévidoir (1) avec un mandrin de dévidoir (3) pour le dévidage d'une bande métallique (2) introduite dans le dévidoir (1) dans une direction d'introduction (x),
- un bras oscillant de dévidoir (4) avec un rouleau de compression arrière (6), un rouleau de compression avant (5) et un bouclier déflecteur (7),
- un entraînement de bras oscillant (8), au moyen duquel le bras oscillant de dévidoir (4) peut être posé sur le mandrin de dévidoir (3) et peut être éloigné du mandrin de dévidoir (3),
- un clapet supérieur (9), disposé en amont du dévidoir (1) dans la direction d'introduction (x), pour le guidage de la bande métallique (2) vers le dévidoir (1) et
- un entraînement de clapet (10), au moyen duquel le clapet supérieur (9) peut être positionné de sorte que, lorsque le bras oscillant de dévidoir (4) est posé sur le mandrin de dévidoir (3), il est disposé avant le rouleau de compression avant (5) du bras oscillant de dévidoir (4), vu dans la direction d'introduction (x), de sorte que la bande métallique (2) est déviée, par le rouleau de compression avant (5), le rouleau de compression arrière (6) et le bouclier déflecteur (7) du bras oscillant de dévidoir (4) autour du mandrin de dévidoir (3),
**caractérisé en ce que**
au moyen de l'entraînement de clapet (10), le clapet supérieur (9) peut être positionné en variante de sorte que, lorsque le bras oscillant (4) est posé sur le mandrin de dévidoir (3), il est disposé entre le mandrin de dévidoir (3) et le rouleau de compression avant (5) du bras oscillant de dévidoir (4), de sorte que la bande métallique (2) est déviée uniquement par le rouleau de compression arrière (6) et le bouclier déflecteur (7) du bras oscillant de dévidoir (4) autour du mandrin de dévidoir (3).

2. Dispositif de dévidoir selon la revendication 1,
**caractérisé en ce que**
l'entraînement de clapet (10) agit unilatéralement sur une articulation (16) d'un système de levier à rotule dont une extrémité est reliée de manière articulée avec le clapet supérieur (9) et dont l'autre extrémité est logée de manière articulée et fixe par rapport au dévidoir (1).

3. Dispositif de dévidoir selon la revendication 1 ou 2,
**caractérisé en ce que**
- un premier élément de liaison (20) est relié de manière articulée, au niveau d'un premier point de clapet (22), avec le clapet supérieur (9) et, au niveau d'un premier point de bras oscillant (23), avec le bras oscillant de dévidoir (4) et
- un deuxième élément de liaison (21) est relié de manière articulée, au niveau d'un deuxième point de clapet (24), avec le clapet supérieur (9) et, au niveau d'un deuxième point de bras oscillant (25), avec le bras oscillant de dévidoir (4).

4. Dispositif de dévidoir selon la revendication 1, 2 ou 3,
**caractérisé en ce que**
l'entraînement de clapet (10) est fixé, avec une extrémité, de manière articulée, au bras oscillant de dévidoir (4).

5. Dispositif de dévidoir selon l'une des revendications précédentes,
**caractérisé en ce que**
l'entraînement de clapet (10) est conçu comme une unité à vérin hydraulique.

6. Dispositif de dévidoir selon l'une des revendications précédentes,
**caractérisé en ce que**
- le dispositif de dévidoir comprend un prolongement de clapet (26) et un entraînement de prolongement (27),
- le prolongement de clapet (26) peut être positionné, au moyen de l'entraînement de prolongement (27), entre une position rétractée et une position déployée,
- lorsque le bras oscillant de dévidoir (4) est posé sur le mandrin de dévidoir (3) et lorsque le clapet supérieur (9) est disposé entre le mandrin de dévidoir (3) et le rouleau de compression avant (5) du bras oscillant de dévidoir (4), le prolongement de clapet (26) est disposé, dans la position déployée, avant le clapet supérieur (9), de manière adjacente au clapet supérieur (9), vu dans la direction d'introduction (x) en direction de la bande métallique (2) et
- le prolongement de clapet (26) est éloigné, dans la position rétractée, du clapet supérieur (9) et de la bande métallique (2), de sorte que le clapet supérieur (9) peut être déplacé contre la direction d'introduction (x).

7. Dispositif de dévidoir selon la revendication 6,
**caractérisé en ce que**
le prolongement de clapet (26) est logé de manière articulée au niveau de son extrémité (28) la plus éloignée du dévidoir (4), de sorte que le passage du prolongement de clapet (26) de la position rétractée vers la position déployée et retour est un mouvement de pivotement.

8. Dispositif de dévidoir selon la revendication 6 ou 7,
**caractérisé en ce que**
l'entraînement de prolongement (27) agit unilatéralement sur une articulation (29) d'un système à levier à genouillère, dont une extrémité est reliée de manière articulée avec le prolongement de clapet (26) et dont l'autre extrémité est logée de manière articulée et fixe par rapport au dévidoir (1) .

9. Dispositif de dévidoir selon la revendication 6, 7 ou 8,
**caractérisé en ce que**
l'entraînement de prolongement (27) est conçu comme une unité de vérin hydraulique.

10. Procédé de fonctionnement pour le dévidage d'une bande métallique (2) au moyen d'un dispositif de dévidoir selon l'une des revendications 1 à 9,
- dans lequel la bande métallique (2) est introduite dans une direction d'introduction (x) dans un mandrin de dévidoir (3),
- dans lequel, avant le dévidage de la bande métallique (2), un bras oscillant de dévidoir (4) au moins avec un rouleau de compression arrière (6) et un bouclier déflecteur (7) est posé sur le mandrin de dévidoir (3) de sorte que le bras oscillant de dévidoir (4) dévie la bande métallique (2) autour du mandrin de dévidoir (3),
- dans lequel, un clapet supérieur (9), disposé en amont du dévidoir (1), vu dans la direction d'introduction (x), guide la bande métallique (1) vers le dévidoir (1), dans lequel le clapet (9)
- est disposé, pour une bande métallique (2) mince, de sorte que le clapet (9) est disposé entre le mandrin de dévidoir (3) et un rouleau de compression avant (5) du bras oscillant de dévidoir (4), de sorte que la bande métallique (2) est déviée uniquement par le rouleau de compression arrière (6) et le bouclier déflecteur (7) du bras oscillant de dévidoir (4) autour du mandrin de dévidoir (3),
- ou est disposé, pour une bande métallique (2) épaisse, de sorte que le clapet (9) est disposé avant le rouleau de compression avant (5) du bras oscillant de dévidoir (4), vu dans la direction d'introduction (x), de sorte que la bande métallique (2) n'est pas déviée uniquement par le rouleau de compression arrière (6) et le bouclier déflecteur (7) du bras oscillant de dévidoir (4), mais également par le rouleau de compression avant (5), autour du mandrin de dévidoir (3).
